# EUROPÄISCHE PATENTSCHRIFT

(11) **EP 0 065 159 B1**
(45) Veröffentlichungstag und Bekanntmachung des Hinweises auf die Patenterteilung: **23.04.1986**
(21) Anmeldenummer: 82103717.3
(22) Anmeldetag: 30.04.1982
(51) Int. Cl.: G08B 13/18

(54) **Bewegungsmelder zur Raumüberwachung**
Motion detector for space supervision
Détecteur de mouvement pour contrôler des places

(30) Priorität: 18.05.1981 DE 3119720
(43) Veröffentlichungstag der Anmeldung: 24.11.1982
(73) Patentinhaber: Richard Hirschmann Radiotechnisches Werk, 73702 Esslingen (DE)
(72) Erfinder: Zierhut, Hermann, Dipl.-Ing., D-8000 München 83 (DE)
(74) Vertreter: Stadler, Heinz, Dipl.-Ing.

## Beschreibung

Die Erfindung betrifft einen auf elektromagnetische Strahlung insbesondere im Infrarotbereich ansprechenden Bewegungsmelder mit einer einzigen als vorzugsweise sphärischer Hohlspiegel ausgebildeten Optik zur Bündelung der Strahlung auf einen Strahlungsempfänger, wobei durch ein zwischen Optik und Strahlungsempfänger angeordnetes Verbindungsteil mit reflektierenden Innenflächen mehrere getrennte Gesichtsfelder gebildet sind, aus denen die Strahlung zum Strahlungsempfänger gelangt. Solche Bewegungsmelder werden hauptsächlich als Einbruchmelder verwendet, bei denen mittels einer geeigneten Schaltung die Änderung der aus dem zu überwachenden Raum bzw. Bereich aufgenommenen Strahlung entweder direkt durch die im Infrarot- Bereich liegende Wärmestrahlung der unerlaubt eindringenden Person oder durch die von ihr reflektierte Strahlung einer gesonderten Strahlungsquelle als Alarm ausgewertet wird. Dabei bewirkt die Aufteilung des Überwachungsbereiches in mehrere getrennte Gesichtsfelder (Strahlenbündel) eine Erhöhung der Sicherheit, weil dadurch auch schon bei geringfügigen Bewegungen des Eindringlings in allen Richtungen mit grosser Wahrscheinlichkeit eine alarmindizierende Änderung der Strahlungsintensität auftritt.

Ein Bewegungsmelder dieser Art ist bereits aus der DE-AS 2 653 110 (sowie der damit weitgehend übereinstimmenden DE-OS 2 836 462) bekannt geworden. Im Gegensatz zu den vielen, z. B. aus den DE-AS 2 537 380, DE-OS 2 103 909, DE-OS 2 645 040, DE-OS 2 904 654 und US-PS 3 923 382 bekannten Bewegungsmeldern, bei denen die getrennten Gesichtsfelder nur durch aufwendige und teuere Vielfachoptiken, -Umlenkspiegel bzw. -Empfänger erreicht werden, sind dazu bei diesem «Infrarotstrahlungs-Einbruchdetektor» lediglich ein einziger Strahlungsempfänger und nur eine Optik nötig. Er weist jedoch eine Reihe von Nachteilen auf, die einem sinnvollen praktischen Einsatz entgegenstehen: Durch die achsparallelen Prismenflächen treffen die Strahlenbündel unter relativ grossen Winkeln zur optischen Achse auf den Hohlspiegel, wodurch bei nicht korrigierten sphärischen Spiegeln wegen der sphärischen Aberration keine ausreichend scharfe Abbildung erreichbar ist.

Weiterhin werden mit zunehmendem Einfallswinkel der Strahlenbündel zur optischen Achse die Winkel zwischen den entstehenden Gesichtsfeldern immer geringer, was im Hinblick auf eine möglichst vollständige Abdeckung des zu überwachenden Raumes nachteilig ist. Schliesslich liegen wegen der achsparallelen Innenwände die am Strahlungsempfänger scharf abgebildeten Punkte des überwachten Raumes in einer zweidimensionalen Ebene, so dass nur für achsnahe Zonen eine scharfe Abbildung erfolgt und die Empfindlichkeit zu grösseren Raumwinkeln hin abnimmt; bei Ausleuchten grosser Sektoren ist es dadurch möglich, dass im Alarmfall kein Alarm abgegeben wird.

Der Erfindung liegt die Aufgabe zugrunde, auf möglichst einfache und kostengünstige Weise einen Bewegungsmelder der eingangs genannten Art zu schaffen, bei dem die Strahlenbündel der einzelnen Gesichtsfelder einen konstanten Abstand voneinander haben, auch bei grossen Einfallswinkeln scharf abgebildet werden und unter möglichst kleinen Winkeln zur optischen Achse auf den Hohlspiegel treffen.

Diese Aufgabe ist erfindungsgemäss dadurch gelöst, dass der Hohlspiegel am inneren Ende des Verbindungsteiles und der Strahlungsempfänger vor dessen äusserem, die Eingangsöffnung bildenden Ende angeordnet ist, dass das Verbindungsteil auf seiner gesamten Länge in Bezug auf den Strahlungsempfänger optisch aktiv ist und wenigstens eine ebene Innenfläche aufweist, die unter einem von 0° verschiedenen Winkel a (Systemwinkel) zur optischen Achse geneigt ist, wobei der Systemwinkel a so gewählt ist, dass die reflektierte Strahlung unter möglichst kleinen Winkeln zur optischen Achse auf den Hohlspiegel trifft.

Aus dem Stand der Technik ist es zwar bekannt, den Hohlspiegel am inneren Ende des rohrförmigen Teils anzuordnen und den bzw. die Strahlungsempfänger davor (siehe z. B. DE-AS 2 537 380, Fig. 1 und 3), jedoch derart, dass die vom Hohlspiegel reflektierte Strahlung direkt auf den Strahlungsempfänger fokussiert ist. Beim Erfindungsgegenstand hingegen werden alle schräg zur optischen Achse einfallenden Strahlenbündel sowohl vor als auch nach der Fokussierung durch den Hohlspiegel von den Innenwänden des rohrförmigen Teils reflektiert und zwar umso öfter je grösser der Einfallswinkel ist. Dadurch treffen die Strahlenbündel, deren Breite sich aus dem Produkt aus Breite der Eingangsöffnung und cos a ergibt, unter verhältnismässig kleinen Winkeln zur optischen Achse auf die Optik, sodass auch bei Verwendung von nicht korrigierten billigen sphärischen Hohlspiegeln mit relativ grosser sphärischer Aberration eine scharfe Abbildung des gesamten Strahlenbündels erreicht ist. Durch die hohe Abbildungsqualität ist der erfindungsgemässe Bewegungsmelder darüberhinaus besonders gut für den Einsatz von Mehrfach-Sensoren im Strahlungsempfänger geeignet.

Ein weiterer Vorteil der nicht achsparallelen Innenflächen ergibt sich schliesslich daraus, dass die nicht parallel zur optischen Achse einfallenden Strahlenbündel eine zum Strahlungsempfänger hin gekrümmte Schärfelinie bewirken. Damit ist besonders bei Ausleuchtung des zu überwachenden Raumes aus einer Ecke heraus eine wesentlich günstigere Empfindlichkeitsverteilung gegeben. Bei dem aus der DE-AS 2 537 380 bekannten Bewegungsmelder ist der Strahlungsempfänger ungefähr in der Mitte des Verbindungsteiles angeordnet, sodass es gegenüber dem Erfindungsgegenstand schwierig und kostspielig ist, in der Serienherstellung eine exakte und dauerhaft sichere Montage des Strahlungsempfängers zu gewährleisten.

Weiterhin ist durch diesen Aufbau einerseits sowie eine grosse Ausdehnung des aus mehreren Einzelsensoren gebildeten Strahlungsempfängers quer zur optischen Achse anderseits der überwachbare Raumwinkel und die nutzbare Breite der Strahlungskeulen stark reduziert, sodass insgesamt Strahlung nur aus wenigen schmalen Bereichen zum Strahlungsempfänger gelangen kann, wobei die Reflexion an den Innenwänden im wesentlichen nur im Bereich des zwischen dem Strahlungsempfänger und der Öffnung liegenden Abschnitts des Verbindungsteils erfolgt und der Abschnitt zwischen Optik und Strahlungsempfänger optisch nicht aktiv ist. Zur Überwachung eines grösseren Raumwinkels sind daher zusätzlich unter anderen Winkeln zur optischen Achse geneigte reflektierende Teilabschnitte des Verbindungsteils vorgesehen, während der erfindungsgemässe Bewegungsmelder mit nur unter einem einzigen Winkel geneigten Innenfläche einen Überwachungsbereich von nahezu 180° bietet. Gegenüber dem Stand der Technik (beispielsweise DE-OS 2 537 380, Fig. 3 bis 5, sowie DE-OS 2 103 909, Fig. 6 bis 8), bei denen dazu teurere Mehrfachspiegel, mehrere konisch verlaufende reflektierende Innenflächen bzw. Linsen oder mehrere Strahlungsempfänger benötigt werden, sind beim Erfindungsgegenstand alle genannten Vorteile zusammen mit einem äusserst einfachen und kostengünstigen Aufbau erreicht.

In den Unteransprüchen sind vorteilhafte Ausgestaltungen bzw. Ausbildungen des erfindungsgemässen Bewegungsmelders beschrieben.

Bei Wahl eines Winkels gemäss Anspruch 2 ist ein optimaler Kompromiss zwischen geringem Gerätevolumen einerseits und hoher Abbildungsschärfe, sowie grosser Verstärkung (aktiver Strahlquerschnitt) anderseits gegeben.

Besonders geringe Abmessungen bei vernünftigem Winkelabstand zwischen den Gesichtsfeldern erhält man durch eine Ausbildung nach Anspruch 3.

Bei einer in Anspruch 4 beschriebenen Ausführung ist gewährleistet, dass die Gesichtsfelder zwischen Eingangsöffnung des Verbindungsteils und Abbildung des Strahlungsempfängers im Raum parallel sind und damit eine konstante Empfindlichkeit unabhängig von der Entfernung des Eindringlings vom Bewegungsmelder bewirken. Ausserdem werden diese Parallelstrahlenbündel nicht durch die Eingangsöffnung beschnitten, sodass ein maximaler Energiefluss stattfinden kann, ein Vorteil, der insbesondere bei Verwendung von Mehrfach-Sensoren als Strahlungsempfänger von weittragender Bedeutung ist.

Bei einem derart aufgebauten Bewegungsmelder ist der Winkel β, den die Verbindungslinie des Scheitels des Hohlspiegels mit den bezüglich der Innenfläche virtuellen Punkten des Strahlungsempfängers mit der optischen Achse einschliesst praktisch gleich dem Systemwinkel a. Die unter Einfallswinkeln von 0, + (2 n + 1) - a Grad für n = 0, 1, 2 ... entstehenden Gesichtsfelder weisen daher konstanten Winkelabstand auf, wodurch in Verbindung mit dem Wegfall der geradzahligen Vielfachen von a eine Abdeckung des zu überwachenden Bereichs mit relativ wenig Gesichtsfeldern ermöglicht ist.

Eine Ausführung des erfindungsgemässen Bewegungsmelders nach Anspruch 5 ermöglicht eine Montage quer zur optischen Achse, wodurch ein unauffälliges, nur wenig von der Montagewand abragendes Überwachungsgerät geschaffen ist. In Verbindung mit der Ausgestaltung nach Anspruch 3 sind die Abmessungen so gering zu halten, dass in vorteilhafter Weise sogar ein Einbau in handelsübliche Unterputzdosen möglich und der Bewegungsmelder damit für den Eindringling gänzlich unsichtbar ist. Dabei entsteht durch einen Aufbau gemäss Anspruch 6 eine Auffächerung der überwachten Zone in der zu den angeführten, durch entsprechende Wand montage zweckmässigerweise horizontalen Gesichtsfeldern senkrechten Ebene in mehrere, durch entsprechende Wahl der Abmessungen des Verbindungsteils, sowie der Lage und Neigung des Umlenkspiegels z. B. drei unter 10, 60 und 80 Grad zur optischen Achse verlaufende StrahlenbündelFächer. Diese Winkel des Vertikaldiagrammes stellen einen für den praktischen Einsatz besonders günstigen Kompromiss zwischen einer relativ kleinen Anzahl von Gesichtsfeldern (und damit geringen Störeinflüssen) und einer wirkungsvollen Überwachung dar, da auch in kleinen Räumen sowohl das Feld in Körperhöhe, als auch der direkt vor und unterhalb des Bewegungsmelders liegende Bereich abgesichert ist. Auf diese ebenso einfache und kostengünstige wie elegante Weise ist eine Umgehung (z.B. durch Unterlaufen) ohne zusätzliches fokussierendes Element, Vergrösserung des Gerätevolumens oder Beschneidung der horizontalen Gesichtsfelder des Bewegungsmelders weitestgehend unmöglich gemacht.

Gemäss Anspruch 7 kann der Strahlungsempfänger im Umlenkspiegel integriert sein. In der Regel ist es jedoch zweckmässiger, den Strahlungsempfänger nach Anspruch 8 in Strahlungsrichtung hinter dem Umlenkspiegel anzuordnen, weil er dadurch vor elektromagnetischen Störstrahlungen aller Art (z.B. UKW- und CB-Funk, atmosphärische Entladungen usw.) geschützt ist und Fehlalarme auf diese Weise minimiert sind. Zudem ist ein derartiger Aufbau preiswerter als die Integration des Strahlungsempfängers im Umlenkspiegel.

Bei entsprechender Beschaffenheit des zu überwachenden Raumes bzw. Anordnung des Bewegungsmelders kann es wünschenswert sein, einen Bereich von mehr als 90° zur optischen Achse zu überwachen. Dies ist mit dem erfindungsgemässen Bewegungsmelder ohne weiteres möglich, wenn das Verbindungsteil gemäss Anspruch 9 entsprechende Aussparungen trägt.

Ein auch ohne den Umlenkspiegel nach Anspruch 5 besonders kleiner, sogar für den Einbau in handelsübliche 55 mm-Unterputzdosen geeigneter Aufbau des erfindungsgemässen Bewegungsmelders ist durch die in Anspruch 10 beschriebene Ausführung ermöglicht. Wenn dabei, oder auch bei anderen entsprechend gestalteten Bewegungsmeldern, der Strahlungsempfänger aus Gründen einer einfachen und preisgünstigen Montage mit seinem der Sensorfläche gegenüberliegenden Teil direkt auf der Schaltungsplatine montiert ist, bewirkt ein (dem an dieser Stelle geringen Querschnitt der Strahlenbündel entsprechend) kleiner Umlenkspiegel nach Anspruch 11 auf sehr einfache, die übrigen Strahlengänge praktisch nicht störende Weise eine vollständige Umlenkung der fokussierten Strahlenbündel auf den bzw. die Sensoren des Strahlungsempfängers.

Mit Hilfe der in Anspruch 12 angegebenen, an sich bekannten Blenden ist es auf einfache und kostengünstige Weise möglich, die Breite und Anzahl der Gesichtsfelder nach den Bedürfnissen des Einzelfalls zu wählen. Beispielsweise hat es sich in der Praxis als zweckmässig erwiesen, in der horizontalen Ebene etwa 5 bis 7 Gesichtsfelder zu belegen, da dies einen günstigen Kompromiss zwischen möglichst vielen Änderungen der Strahlungsintensität einerseits und möglichst geringem Störgeräusch anderseits ergibt. Soll hierbei ein optimales Verhältnis von Grösse des Bewegungsmelders zu Querschnitt und damit Energie des Rand-Gesichtsfeldes erreicht werden, so ist eine Ausbildung nach Anspruch 13 zweckmässig.

Die Figuren zeigen ein im Infrarotbereich arbeitendes Ausführungsbeispiel des erfindungsgemässen Bewegungsmelders. Dabei ist Fig. 1 eine Draufsicht auf das geöffnete Gerät und Fig. 2 ein Axialschnitt senkrecht dazu. Aus Gründen der Übersichtlichkeit sind in beiden Figuren die für die Erfindung unwesentlichen dem Strahlungsempfänger nachgeschalteten Schaltungsbauteile weggelassen. Aus dem gleichen Grund ist jeweils nur von einem einzigen Strahlenbündel der vollständige Verlauf dargestellt und von den übrigen lediglich ein Teil des Mittelstrahls.

Der Infrarotstrahlungs-Bewegungsmelder 1 besteht aus einem auf einer zugleich als Träger dienenden Schaltungsplatine 2 angeordneten, aus vier aufeinander senkrecht stehenden Wänden 3, 4, 5, 6 mit ebenen reflektierenden Innenflächen gebildeten Verbindungsteil, einem das innere Ende des Verbindungsteils abschliessenden sphärischen Hohlspiegel 7, sowie einem vor der Eingangsöffnung des Verbindungsteils auf einem Träger 8 angebrachten ebenen Umlenkspiegel 9 und einem in der Draufsicht dahinter liegenden Strahlungsempfänger 10 (Pyroelektrisches Element). Die beiden Wände 3, 4 verlaufen parallel zueinander, wobei die eine Wand 3 direkt auf der Schaltungsplatine 2 befestigt ist und die andere 4 als lösbarer Deckel mittels Schrauben 11 an Abstandsblöcken 12, deren innerer zugleich als Träger für den Hohlspiegel 7 dient.

Die beiden anderen Wände 5, 6 verlaufen symmetrisch zu der in der Ebene der Deckel-Innenfläche liegenden optischen Achse A und sind zu dieser in Richtung zur quadratischen Eingangsöffnung des Verbindungsteils hin unter einem Systemwinkel von 8,5° geneigt. Der Strahlungsempfänger 10 ist nicht genau im Brennpunkt des Hohlspiegels 7 angeordnet, sondern in einem Abstand vor dessen Scheitel S, der um den Faktor 1 + - = 1,1 grösser ist als seine Brennweite, b wobei mit b bzw. d die Abmessungen der Eingangsöffnung bzw. des Sensors in der Ebene quer zu den konischen Wänden 5, 6 bezeichnet sind. Bei dieser Ausführung entspricht der Winkel zwischen den Verbindungslinien des Scheitels S mit den bezüglich der konischen Innenflächen virtuellen Punkten des Strahlungsempfängers 10 und der optischen Achse A etwa dem Systemwinkel a. Dadurch entstehen in der Ebene senkrecht zu den konischen Wänden 5, 6 parallele Gesichtsfelder, deren Strahlenbündel unter Winkeln von 0, sowie ± (2 n + 1) - a Grad zur optischen Achse A einfallen. Davon ist die Strahlung aus dem 0°-Gesichtsfeld durch eine Blende 13 und die aus den Gesichtsfeldern für n > 3 durch die schrägen seitlichen Begrenzungswände 14 des trapezförmig ausgebildeten Umlenkspiegels 9, sowie den geometrischen Aufbau des Verbindungsteils ausgeblendet, sodass in der genannten Ebene insgesamt nur aus 6 Gesichtsfeldern mit den Einfallswinkeln ± 8,5°, ± 25,5° und ± 42,5° zur optischen Achse A Strahlung in das Verbindungsteil und zum Strahlungsempfänger 10 gelangt.

In der Axialebene senkrecht zu den parallelen Wänden 3, 4 entstehen durch entsprechende Abmessungen des Verbindungsteils, sowie Bemessung von Grösse, Lage und Neigungswinkel (hier 35° zur optischen Achse A) des Umlenkspiegels 9 drei von der Eingangsöffnung des Verbindungsteils unbeschnittene parallele Gesichtsfelder unter den Winkeln von 10, 60 und 80° zur optischen Achse A, aus denen Strahlung durch die Eingangsöffnung des Verbindungsteils zum Strahlungsempfänger 10 gelangt. Durch Wahl eines Verhältnisses der Länge des Verbindungsteils zu seiner Öffnungsbreite von etwa 5 : 1 ist bei einer Brennweite des Hohlspiegels 7 von 100 mm ein bei ausreichender Empfindlichkeit besonders kleines Gerätevolumen erreicht.

Der steile 10°-Strahlenbündelfächer tritt dabei nicht über den Umlenkspiegel 9, sondern auf direktem Wege in das Verbindungsteil ein und ist zur wirksamen Vermeidung einer Umgehung bzw. Ausschaltung der Überwachung durch Bewegungen unterhalb der 60°-bzw. 80°-Gesichtsfelder vorgesehen.

Der beschriebene Infrarot-Strahlungsbewegungsmelder 1 wird mit der Schaltungsplatine 2 derart an der Wand montiert, dass die optische Achse A vertikal verläuft, sodass der Überwachungsbereich horizontal in sechs und vertikal in drei Gesichtsfelder aufgeteilt ist. Die damit erreichten achtzehn Strahlenbündel leuchten die zu überwachende Zone, insbesondere bei Montage des Bewegungsmelders 1 in einer Ecke des Raumes ausreichend aus, wobei ein günstiger Kompromiss zwischen Störanfälligkeit einerseits und möglichst vielen alarmindizierenden Strahlenbündeln anderseits erreicht wird. Ausserdem ist das Gerät durch den genannten Aufbau sehr flach und damit unauffällig ausführbar. Der Strahlungsempfänger 10 ist bei dieser Montage derart hinter dem Umlenkspiegel 9 angeordnet, dass zwar die Infrarot-Strahlung aus den achtzehn Gesichtsfeldern jedoch so gut wie keine Störstrahlung empfangen wird.

Alle reflektierenden Teile 3, 4, 5, 6, 7 und 9 des vorliegenden Infrarotstrahlungs-Bewegungsmelders 1 sind als Kunststoffteile mit aluminiumbedampften optisch aktiven Flächen ausgeführt. Sie sind billig in der Herstellung und weisen trotzdem eine verhältnismässig geringe Dämpfung auf. Werden jedoch noch höhere Anforderungen an die Reflexionseigenschaften gestellt, so stehen dafür eine Reihe bekannter Materialien zur Verfügung, wie z. B. spiegelblank gewalztes Aluminium für die ebenen Flächen, sowie gepresstes und geglänztes Aluminiumblech bzw. fliessgepresstes Reinaluminiumblech für den Hohlspiegel.

Beim Überschreiten der Gesichtsfeldgrenzen durch eine unerlaubt in den überwachten Raum eindringende Person ergeben sich Änderungen der Infrarotstrahlungsintensität, die von dem pyroelektrischen Element 10 registriert und in der nachfolgenden elektronischen Schaltung in bekannter Weise als Alarm ausgewertet werden.

Insgesamt zeichnet sich das beschriebene Gerät sowohl durch einen einfachen und kostengünstigen Aufbau, als auch durch ein Optimum hinsichtlich Abbildungsschärfe im gesamten Überwachungsbereich, Energiefluss und Anzahl der Strahlenbündel, Abmessungen, sowie Störabstand aus und erfüllt damit höchste Anforderungen bezüglich Wirtschaftlichkeit und einer dauerhaft sicheren, weitgehend störunempfindlichen Funktion.

## Patentansprüche

1. Auf elektromagnetische Strahlung insbesondere im Infrarot-Bereich ansprechender Bewegungsmelder (1) mit einer einzigen als vorzugsweise sphärischer Hohlspiegel (7) ausgebildeten Optik zur Bündelung der Strahlung auf einen Strahlungsempfänger (10), wobei durch ein zwischen Optik und Strahlungsempfänger (10) angeordnetes Verbindungsteil (3, 4, 5, 6) mit reflektierenden Innenflächen mehrere getrennte Gesichtsfelder gebildet sind, aus denen die Strahlung zum Strahlungsempfänger (10) gelangt, dadurch gekennzeichnet, dass der Hohlspiegel (7) am inneren Ende des Verbindungsteils (3, 4, 5, 6) und der Strahlungsempfänger (10) vor dessen äusserem, die Eingangsöffnung bildenden Ende angeordnet ist, dass das Verbindungsteil (3, 4, 5, 6) auf seiner gesamten Länge in Bezug auf den Strahlungsempfänger (10) optisch aktiv ist und wenigstens eine ebene Innenfläche (5, 6) aufweist, die unter einem von 0° verschiedenen Winkel a (Systemwinkel) zur optischen Achse (A) geneigt ist, wobei der Systemwinkel a so gewählt ist, dass die reflektierte Strahlung unter möglichst kleinen Winkeln zur optischen Achse (A) auf den Hohlspiegel (7) trifft.

2. Bewegungsmelder nach Anspruch 1, dadurch gekennzeichnet, dass der Winkel zwischen optischer Achse (A) und den auf den Hohlspiegel (7) treffenden Strahlen der Gesichtsfelder zwischen 6 und 10° beträgt.

3. Bewegungsmelder nach Anspruch 1 oder 2, dadurch gekennzeichnet, dass der Systemwinkel a zwischen 8 und 15° liegt.

4. Bewegungsmelder nach einem der Ansprüche 1 bis 3, dadurch gekennzeichnet, dass der Abstand des Strahlungsempfängers (10) vom Scheitel (S) des Hohlspiegels (7) vorzugsweise um den Faktor (1 + d) b grösser ist als dessen b Brennweite, wobei mit b bzw. d die Abmessungen der Eingangsöffnung bzw. des Strahlungsempfängers (10) in der Ebene quer zu den betreffenden Innenflächen (5, 6) bezeichnet sind.

5. Bewegungsmelder nach einem der Ansprüche 1 bis 4, dadurch gekennzeichnet, dass vor der Eingangsöffnung des Verbindungsteils vorzugsweise unter einem Winkel von 35° zur Ebene der Gesichtsfelder ein ebener Umlenkspiegel (9) angeordnet ist.

6. Bewegungsmelder nach Anspruch 5, dadurch gekennzeichnet, dass senkrecht zu der bzw. den schräg zur optischen Achse (A) verlaufenden Innenflächen (5, 6) zwei weitere asymmetrisch parallel zur optischen Achse (A) angeordnete reflektierende Innenflächen (3, 4) vorgesehen sind.

7. Bewegungsmelder nach Anspruch 5 oder 6, dadurch gekennzeichnet, dass der Strahlungsempfänger (10) in den Umlenkspiegel (9) integriert ist.

8. Bewegungsmelder nach Anspruch 5 oder 6, dadurch gekennzeichnet, dass der Strahlungsempfänger (10) in Strahlrichtung hinter dem Umlenkspiegel (9) angeordnet ist.

9. Bewegungsmelder nach einem der Ansprüche 5 bis 8, dadurch gekennzeichnet, dass das öffnungsseitige Endteil der dem Umlenkspiegel (9) gegenüberliegenden Wand (4) des Verbindungsteils eine Aussparung zum Empfang von Strahlung aus Gesichtsfeldern trägt, die unter einem Winkel von mehr als 90° zur optischen Achse verlaufen.

10. Bewegungsmelder nach einem der Ansprüche 1 bis 3, dadurch gekennzeichnet, dass das Verbindungsteil vier aufeinander senkrechte, ebene, reflektierende Innenflächen aufweist, von denen zwei unter einem Winkel von jeweils 15° symmetrisch zur optischen Achse verlaufen, die dritte in der gleichen Richtung wie die beiden ersten, jedoch unter einem Winkel von 7 bis 10° zur optischen Achse hin geneigt ist und letztere in der Ebene der vierten Innenfläche liegt.

11. Bewegungsmelder nach Anspruch 10, dadurch gekennzeichnet, dass ein ebener Umlenkspiegel geringer Grösse vorgesehen ist, der die am Hohlspiegel (7) fokussierte und an den Innenflächen des Verbindungsteils reflektierte Strahlung zur Sensorfläche des mit dem gegenüberliegenden Teil direkt auf der Strahlungsplatine (2) angebrachten Strahlungsempfängers (10) umlenkt.

12. Bewegungsmelder nach einem der Ansprüche 1 bis 11, dadurch gekennzeichnet, dass an geeigneter Stelle, vorzugsweise in der Umgebung der Eingangsöffnung des Verbindungsteils, gegebenenfalls einstellbare Blenden (13) zur Begrenzung der Breite der Gesichtsfelder und/oder Unterdrückung eines Teiles derselben angeordnet sind.

13. Bewegungsmelder nach einem der Ansprüche 1 bis 12, dadurch gekennzeichnet, dass das Verhältnis der Abmessungen der Eingangsöffnung zur Länge des Verbindungsteils so bestimmt ist, dass die Strahlenbündel einer vorgegebenen Anzahl von Gesichtsfeldern gerade unbeschnitten durch die Eingangsöffnung einfallen.

## Claims

1. Motion detector (1) responding to electromagnetic radiation, particularly in the infrared range, and having one single optical system preferably in the form of a spherical concave mirror (7) for concentrating the radiation on a radiation receiver (10), in which a connecting part (3, 4, 5, 6), disposed between optical system and radiation receiver (10) and having reflecting inner surfaces, forms several separate fields of view from which the radiation reaches the radiation receiver (10), wherein the concave mirror (7) and the radiation receiver (10) are disposed at the inner and outer ends, respectively, of the connecting part (3, 4, 5, 6), said outer end forming the inlet opening, and wherein the connecting part (3, 4, 5, 6) is over its entire length optically active with regard to the radiation receiver (10) and comprises at least one flat inner surface (5, 6) which is inclined at an angle a (system angle) different from 0° with respect to the optical axis (A), the system angle a being so selected that the reflected radiation strikes the concave mirror (7) at angles as small as possible with respect to the optical axis (A).

2. Motion detector as defined in claim 1, wherein the angle between optical axis (A) and the rays of the fields of view striking the concave mirror (7) is between 6 and 10°.

3. Motion detector as defined in claim 1 or 2, wherein the system angle a is between 8 and 15°.

4. Motion detector as defined in any one of claims 1 to 3, wherein the distance between the radiation receiver (10) and the crown (S) of the concave mirror (7) is greater preferably by the factor (1 + b) than the focal length of the latter, b b and d denoting the dimensions of the inlet opening and of the radiation receiver (10), respectively, in the plane transverse to the respective inner surfaces (5, 6).

5. Motion detector as defined in any one of claims 1 to 4, wherein a flat deflection mirror (9) is disposed in front of the inlet opening of the connecting part preferably at an angle of 35° with respect to the plane of the fields of view.

6. Motion detector as defined in claim 5, wherein provided perpendicularly with respect to the inner surface(s) (5, 6) extending obliquely with respect to the optical axis (A) are two further reflecting inner surfaces (3, 4) disposed asymmetrically parallel with respect to the optical axis (A).

7. Motion detector as defined in claim 5 or 6, wherein the radiation receiver (10) is integrated in the deflection mirror (9).

8. Motion detector as defined in claim 5 or 6, wherein the radiation receiver (10) is, as viewed in the direction of radiation, disposed behind the deflection mirror (9).

9. Motion detector as defined in any one of claims 5 to 8, wherein the opening-side end part of the connecting-part wall (4) opposite the deflection mirror (9) bears a recess for receiving radiation from fields of view extending at an angle of more than 90° with respect to the optical axis.

10. Motion detector as defined in claims 1 to 3, wherein the connecting part comprises four vertically superimposed, flat, reflecting inner surfaces, of which two extend symmetrically each at an angle of 15° with respect to the optical axis, the third being inclined in the same direction as the first two but at an angle of 7 to 10° with respect to the optical axis, and the latter lying in the plane of the fourth inner surface.

11. Motion detector as defined in claim 10, wherein provided is a small-size, flat deflection mirror which deflects the radiation, focused at the concave mirror (7) and reflected on the inner surfaces of the connecting part, to the sensor surface of the radiation receiver (10), said radiation receiver being mounted with the opposite part directly on the radiation board (2).

12. Motion detector as defined in any one of claims 1 to 11, wherein diaphragms (13), adjustable if necessary, are disposed at a suitable place, preferably in the vicinity of the inlet opening of the connecting part, to limit the width of the fields of view and/or to suppress a part of the latter.

13. Motion detector as defined in any one of claims 1 to 12, wherein the ratio of the dimensions of the inlet opening to the length of the connecting part is such that the ray bundles of a predetermined number of fields of view just pass un- chopped through the inlet opening.

## Revendications

1. Détecteur de mouvement (1) réagissant au rayonnement électromagnétique en particulier dans le domaine des infrarouges avec une seule optique constituée de préférence par un miroir concave sphérique (7) pour la focalisation du rayon sur un récepteur (10) dans lequel, grâce à une pièce de liaison (3, 4, 5, 6) avec les faces internes réfléchissantes disposées entre l'optique et le récepteur (10), plusieurs champs de vision séparés sont formés, à partir desquels le rayon parvient au récepteur (10), caractérisé par le fait que le miroir concave (7) est disposé à l'extrémité interne de la pièce de liaison (3, 4, 5, 6) et le récepteur (10) avant l'extrémité extérieure de celui-ci qui constitue l'ouverture d'entrée, et par le fait que la pièce de liaison (3, 4, 5, 6) est optique- ment active sur toute sa longueur par rapport au récepteur (10) et présente au moins une surface intérieure plane (5, 6), inclinée d'un angle a (angle du système) différent de 0° par rapport à l'axe optique (A), l'angle du système a étant choisi de telle sorte que le rayonnement réfléchi atteigne le miroir concave (7) sous des angles petits par rapport à l'axe optique (A).

2. Détecteur de mouvement suivant la revendication 1, caractérisé par le fait que l'angle entre l'axe optique (A) et les faisceaux des champs de vision atteignant le miroir concave (7) est compris entre 6 et 10°.

3. Détecteur de mouvement suivant les revendications 1 ou 2, caractérisé par le fait que l'angle du système a est compris entre 8 et 15°.

4. Détecteur de mouvement suivant l'une des revendications de 1 à 3, caractérisé par le fait que la distance entre le récepteur (10) et le sommet (S) du miroir concave (7) doit être de préférence supérieure d'un facteur (1 + d ) b à sa focale, b et d b désignant les dimensions de l'orifice d'entrée du récepteur (10) dans le plan perpendiculaire aux faces internes (5, 6) concernées.

5. Détecteur de mouvement suivant l'une des revendications de 1 à 4, caractérisé par le fait qu'un miroir de déviation plan (9) est disposé devant l'ouverture d'entrée de la pièce de liaison de préférence sous un angle de 35° par rapport au plan des champs de vision.

6. Détecteur de mouvement suivant la revendication 5, caractérisé par le fait que celui-ci comprend deux faces internes (3, 4) réfléchissantes asymétriques, parallèles à l'axe optique (A) et perpendiculaires à la ou aux surfaces internes (5, 6) inclinées par rapport à l'axe optique (A).

7. Détecteur de mouvement suivant les revendications 5 ou 6, caractérisé par le fait que le récepteur (10) est intégré dans le miroir de déviation (9).

8. Détecteur de mouvement suivant les revendications 5 ou 6, caractérisé par le fait que le récepteur (10) est disposé dans la direction du faisceau derrière le miroir de déviation (9).

9. Détecteur de mouvement suivant l'une des revendications de 5 à 8, caractérisé par le fait que l'extrémité côté ouverture de la paroi (4) de la pièce de liaison opposée au miroir de déviation (9) comporte un évidement pour l'incidence du rayon provenant des champs de vision qui forment un angle de plus de 90° par rapport à l'axe optique.

10. Détecteur de mouvement suivant l'une des revendications de 1 à 3, caractérisé par le fait que la pièce de liaison présente quatre faces internes réfléchissantes, planes, perpendiculaires entre elles, deux d'entre elles formant un angle de 15° symétriquement par rapport à l'axe optique, la troisième se trouvant dans le même sens que les deux premières, mais inclinée d'un angle de 7 à 10° par rapport à l'axe optique, ce dernier se trouvant dans le plan de la quatrième face interne.

11. Détecteur de mouvement suivant la revendication 10, caractérisé par le fait que celui-ci est doté d'un miroir de déviation plan de taille plus petite, qui dévie le rayon focalisé par le miroir concave (7) et réfléchi par les faces internes de la pièce de liaison, pour l'amener vers la surface du capteur du récepteur disposé avec la partie opposée directement sur la platine de rayonnement (2).

12. Détecteur de mouvement suivant l'une des revendications de 1 à 11, caractérisé par le fait que le cas échéant des diaphragmes réglables (13) sont disposés à un endroit approprié, de préférence près de l'ouverture d'entrée de la pièce de liaison, pour la limitation de la largeur des champs de vision et/ou la suppression d'une partie de ceux-ci.

13. Détecteur de mouvement suivant l'une des revendications de 1 à 12, caractérisé par le fait que le rapport entre les dimensions de l'orifice d'entrée et la longueur de la pièce de liaison est déterminé de façon à ce que les faisceaux de rayons d'un nombre prédéterminé de champs de vision passent juste non coupés par l'orifice d'entrée.
